# EUROPÄISCHE PATENTSCHRIFT

(11) **EP 0 337 219 B1**
(45) Veröffentlichungstag und Bekanntmachung des Hinweises auf die Patenterteilung: **22.09.1999**
(21) Anmeldenummer: 89105745.7
(22) Anmeldetag: 01.04.1989
(51) Int. Cl.: C11D 3/39, C11D 3/12

(54) **Lagerstabilisiertes Waschmittel mit verstärkter Bleichwirkung**
Storage stabilized detergent with increased bleaching effect
Composition détergente à stockage stable avec un effet de blanchiment renforcé

(30) Priorität: 15.04.1988 DE 3812555
(43) Veröffentlichungstag der Anmeldung: 18.10.1989
(73) Patentinhaber: Clariant GmbH, 65929 Frankfurt am Main (DE)
(72) Erfinder: Dany, Franz-Josef, Dr., D-5042 Erfstadt (DE); Gohla, Werner, Dr., D-5216 Niederkassel (DE); Schimmel, Günther, Dr., D-5042 Erfstadt (DE); Rieck, Hans Peter, Dr., Tokyo 152 (JP); Czeslik, Ingrid, D-5014 Kerpen (DE)

(56) Entgegenhaltungen:
- EP-A- 0 028 432
- EP-A- 0 263 520
- EP-A- 0 320 770
- GB-A- 1 425 177
- GB-A- 2 018 843

## Beschreibung

Die Erfindung betrifft ein lagerstabiles Waschmittel, enthaltend 10 bis 50 Gew.-% kristallines Natriumschichtsilikat der Formel NaMSi₂O₅, in der M = Na oder H ist, 2 bis 20 Gew.-% Detergentien und übliche Waschhilfsstoffe einschließlich Füllstoffe sowie ein Bleichmittel, wie es in Waschautomaten verwendet wird.

Durch die zunehmende Verbreitung von Haushaltswaschautomaten muß das Waschmittel den geänderten Waschbedingungen angepaßt werden.

Moderne Waschmittel bestehen deshalb aus einer Kombination von Detergentien als waschaktive Substanzen, Bleichmitteln und die Waschkraft verstärkenden Zusätzen, den sogenannten Buildern, die einerseits die Härte der Waschlauge beseitigen und andererseits Ablagerungen von anorganischen Salzen auf dem Waschgut verhindern und dadurch für einen "weichen Griff" des Waschgutes nach dem Waschvorgang sorgen.

Als hervorragende Builder gelten polymere Phosphate, insbesondere Natriumtripolyphosphat. Wegen der Eutrophierungsgefahr der Flüsse und Seen durch den Phosphatgehalt in den häuslichen Abwässern wurde als Builder die Verwendung von Zeolithen vorgeschlagen.

Es hat sich gezeigt, daß der Gebrauch von Zeolithen als Builder die Nachteile hat, daß das Waschgut im Verlaufe von mehreren Waschvorgängen den erwünschten "weichen Griff" verliert. Hinzu kommt, daß während der Lagerzeit, die zwischen der Herstellung und dem Verbrauch des Waschmittels liegt, das Waschmittel durch Zersetzung des Bleichmittels teilweise seine Waschkraft einbüßt.

In der DE-34 16 669 Al ist deshalb vorgeschlagen worden, dem Waschmittel zusätzlich 1 bis 20 Gew.-% kristallines Schichtsilikat oder Alkalisilikat zuzusetzen. Hierdurch konnte ein "weicher Griff' des Waschgutes auch dann erreicht werden, wenn als Builder Zeolithe verwendet weren; die Lagerstabilität des Waschmittels wurde jedoch hierdurch nicht beeinflußt.

Die EP-A-0 263 520 beschreibt ein Waschmittel, das neben den üblichen Bestandteilen 0 bis 5 Gew.-% einer quartären Ammoniumverbindung sowie 1 bis 30 Gew.-% eines Weichmachersy stems, bestehend aus 10 bis 90 Gew.-% eines Alkylamins und 90 bis 10 Gew.-% eines kristallinen Schichtsilikats der Formel Me₂SiₓO₂ₓ₊₁ · yH₂O, in der Me ein Alkalimetall oder H, x eine Zahl kleiner 7 und y eine Zahl kleiner 7x bedeutet, enthält.

Die EP-A-0 028 432 beschreibt eine Waschmittelzusammensetzung, die u.a. Natriumtripolyphosphat, unlösliche Silikate, TAED, Alkylbenzylsulfonate, ethoxylierte C₁₅-Alkohole, Natriumperborat-Tetrahydrat, Aufheller und Natriumsulfat enthält.

Schließlich beschreibt die EP-A-0 634 484 verpackte granulare Waschmittelzusammensetzungen, bei der die Verpackung bestimmte Wasserdampfdurchlässigkeitswerte aufweist.

Keines der vorgenannten Dokumente beschreibt jedoch ein Waschmittel, welches zugleich bei verstärkter Bleichwirkung und verbesserter Lagerstabilität den "weichen Griff" aufrechterhält.

Der Erfindung liegt daher die Aufgabe zugrunde, ein Waschmittel bereitzustellen, das eine verbesserte Lagerstabilität und eine verstärkte Bleichwirkung hat sowie im Waschgut den "weichen Griff' aufrechterhält.

Diese Aufgabe wird gelöst durch ein Waschmittel der eingangs genannten Art, daduch gekennzeichnet, daß es sich bei dem Bleichmittel um Natriumpercarbonat handelt und die Menge an Bleichmittel so bemessen ist, daß 0,5 bis 4 Gew.-%, insbesondere 1,0 bis 2,5 Gew.-% waschaktiver Sauerstoff im Waschmittel vorliegen.

Ganz besonders gute Ergebnisse werden erzielt, wenn das kristalline Schichtsilikat der δ-Modifikation des Na₂Si₂O₅ entspricht.

Das erfindungsgemäße Waschmittel kann weiterhin bevorzugt und wahlweise dadurch gekennzeichnet sein, daß
a) das kristalline Schichtsilikat einen Teilchendurchmesser von 0,01 bis 1000 um, insbesondere von 1 bis 20 µm, hat;
b) das kristalline Schichtsilikat eine Ionenaustauschkapazität von 400 bis 1200 mmol Na⁺/100 g wasserfreie Substanz hat;
c) es anorganische und/oder organische Phosphate, Borate, Zitrate, Gluconate, Nitrilotriessigsäure (NTA) und/oder Iminodiacetate als zusätzliche Builder in Mengen von bis zu 20 Gew.-% enthält;
d) es aus Agglomeratteilchen mit einer Teilchengröße im Bereich von 0,25 bis 2,5 mm besteht und durch einen Sprühnebelmischprozeß erhalten wurde.

Die bei der Herstellung des erfindungsgemäßen Waschmittels eingesetzten kristallinen Schichtsilikate können gemäß der DE-34 13 571 A1 hergestellt werden. Obwohl alle in der DE-34 13 571 A1 aufgeführten kristallinen Schichtsilikate in das erfindungsgemäße Waschmittel eingesetzt werden können, hat es sich gezeigt, daß dem δ-Na₂Si₂O₅ der Vorzug dann zu geben ist, wenn es auf eine erhöhte Bleichwirkung beim Waschvorgang ankommt.

Die Bestimmung des waschaktiven Sauerstoffs (AVOX) des Bleichmittels als auch des Waschmittels erfolgte nach der Vorschrift von Dr. E. Heinerth, Tenside 2 (1965) 180. Das untersuchte Natriumperborat-Tetrahydrat (NaBO₃ · 4 H₂O) hatte eine AVOX-Zahl von 10 Gew%; das Natriumperborat-Monohydrat (NaBO₃ · H₂O) hatte eine AVOX-Zahl von 15 Gew%; das Natriumpercarbonat (2 Na₂CO₃ · 3 H₂O₂) hatte eine AVOX-Zahl von 13,5 Gew%.

Die Waschkraft (Bleichwirkung) des Waschmittels wurde als Weißgrad der Testgewebe (WFK-Polyester/Baumwolle mit Tee-Anschmutzung, Order-Code 20 G) gemäß der DIN 44983 ermittelt.

Die Waschkraft (Bleichwirkung) der Waschflotte wurde nach der Differenzmethode ermittelt, die sich aus der Gleichung I${\text{% WK = % WG}}_{\text{g}} {\text{- % WG}}_{\text{b}}$ ergibt. Es bedeutet:
% WK = % Waschkraft (Bleichwirkung)
% WG_{g} = % Weißgrad des gewaschenen Stoffes
% WG_{b} = % Weißgrad des ungewaschenen Stoffes.

Die Lagerteste wurden nach folgenden forcierten Testbedingungen gemacht:
Im Klimaschrank wurde das zu untersuchende Waschmittel bei einer relativen Luftfeuchtigkeit von 70 % bei einer Temperatur von 37°C gelagert. Das Waschmittel war dabei in einem Wachs-Karton verpackt. Die Wasserdampfdurchlässigkeit der Verpackung betrug 0,4 g/m² · h.

In der Tabelle 1 sind die getesteten Waschmittelformulierungen aufgelistet.

in der Tabelle 2 sind die Abbauwerte des Bleichmittels in Abhängigkeit von der Zeit nach den forcierten Lagertestbedingungen zusammengestellt. Zusätzlich wurden 2 handelsübliche Waschmittel auf Zeolith- und Natriumtripolyphosphat-Basis in die Tabelle 2 aufgenommen. Der Bleichmittelabbau, insbesondere von Natriumpercarbonat, ist in Anwesenheit von Zeolith sehr groß.

### Waschergebnisse:

Entsprechend der DIN 44983 wurden die Waschmittelformulierungen 2 und 4 getestet und nach Gleichung I berechnet. Die Waschkraft (Bleichwirkung) des Waschmittels 2 betrug 30,0 %; die des erfindungsgemäßen Waschmittels 4 betrug 36,5 %.

Die Griffbeurteilung durch ein Gremium von Experten ergab einen deutlich "weicheren Griff" des Waschgutes, welches mit dem erfindungsgemäßen Waschmittel 4 gewaschen war, gegenüber dem Waschgut, welches mit dem zeolithhaltigen Waschmittel 2 gewaschen war.

## Patentansprüche (Patentansprüche für folgende(n) Vertragsstaat(en): BE, CH, DE, FR, GB, IT)

1. Lagerstabiles Waschmittel, enthaltend 10 bis 50 Gew.-% kristallines Natriumschichtsilikat der Formel NaMSi₂O₅, in der M = Na oder H ist, 2 bis 20 Gew.-% Detergentien und übliche Waschhilfsstoffe einschließlich Füllstoffen sowie ein Bleichmittel, dadurch gekennzeichnet, daß es sich bei dem Bleichmittel um Natriumpercarbonat handelt und die Menge an Bleichmittel so bemessen ist, daß 0,5 bis 4 Gew.-%, insbesondere 1,0 bis 2,5 Gew.-% waschaktiver Sauerstoff im Waschmittel vorliegen.

2. Lagerstabiles Waschmittel nach Anspruch 1, dadurch gekennzeichnet, daß das kristalline Schichtsilikat der δ-Modifikation des Na₂Si₂O₅ entspricht.

3. Lagerstabiles Waschmittel nach Anspruch loder 2, dadurch gekennzeichnet, daß das kristalline Schichtsilikat einen Teilchendurchmesser von 0,01 bis 1000 µm, insbesondere von 1 bis 20 µm, hat;

4. Lagerstabiles Waschmittel nach Anspruch 1 bis 3, dadurch gekennzeichnet, daß das kristalline Schichtsilikat eine Ionenaustauschkapazität von 400 bis 1200 mmol Na⁺⁺/100 g wasserfreie Substanz hat;

5. Lagerstabiles Waschmittel nach einem der Ansprüche 1 bis 4, dadurch gekennzeichnet, daß es anorganische und/oder organische Phosphate, Borate, Zitrate, Gluconate, Nitrilotriessigsäure (NTA) und/oder Iminodiacetate als zusätzliche Builder in Mengen von bis zu 20 Gew.-% enthält;

6. Lagerstabiles Waschmittel nach einem der Ansprüche 1 bis 5, dadurch gekennzeichnet, daß es aus Agglomeratteilchen mit einer Teilchengröße im Bereich von 0,25 bis 2,5 mm besteht und durch einen Sprühnebelmischprozeß erhalten wurde.

## Patentansprüche (Patentansprüche für folgende(n) Vertragsstaat(en): ES)

1. Verfahren zur Herstellung eines lagerstabilisierten Waschmittels durch Mischen von 10 bis 50 Gew.-% kristallinem Natriumschichtsilikat der Formel NaMSi₂O₅, in der M = Na oder H ist, 2 bis 20 Gew.-% Detergentien und üblichen Waschhilfsstoffen einschließlich Füllstoffen sowie einem Bleichmittel, dadurch gekennzeichnet, daß es sich bei dem Bleichmittel um Natriumpercarbonat handelt und die Menge an Bleichmittel so bemessen ist, daß 0,5 bis 4 Gew.-%, insbesondere 1,0 bis 2,5 Gew.-% waschaktiver Sauerstoff im Waschmittel vorliegen.

2. Verfahren nach Anspruch 1, dadurch gekennzeichnet, daß ein kristallines Schichtsilikat der δ-Modifikation des Na₂Si₂O₅ eingemischt wird;

3. Verfahren nach Anspruch loder 2, dadurch gekennzeichnet, daß ein kristallines Schichtsilikat mit Teilchendurchmessern von 0,01 bis 1000 µm, insbesondere von 1 bis 20 µm, eingemischt wird;

4. Verfahren nach einem der Ansprüche 1 bis 3, dadurch gekennzeichnet, daß ein kristallines Schichtsilikat mit einer Ionenaustauschkapazität von 400 bis 1200 mmol Na⁺/100 g wasserfreie Substanz eingemischt wird;

5. Verfahren nach einem der Ansprüche 1 bis 4, dadurch gekennzeichnet, daß anorganische und/oder organische Phosphate, Borate, Zitrate, Gluconate, Nitrilotriessigsäure (NTA) und/oder Iminodiacetate als zusätzliche Builder in Mengen von bis zu 20 Gew.-% eingemischt werden;

6. Verfahren nach Anspruch 1, dadurch gekennzeichnet, daß die Waschmittelformulierung in einem Sprühnebelmischprozeß unter Bildung von Agglomeratteilchen mit einer Teilchengröße im Bereich von 0,25 bis 2,5 mm verarbeitet wird.

## Claims (Claims for the following Contracting State(s): BE, CH, DE, FR, GB, IT)

1. A storage-stable washing agent containing 10 to 50% by weight of a crystalline sodium layered silicate of the formula NaMSi₂O₅, where M is Na or H, 2 to 20% by weight of detergents and conventional washing auxiliaries including fillers and a bleach, wherein the bleach is sodium percarbonate and the quantity of bleach is such that 0.5 to 4% by weight, in particular 1.0 to 2.5% by weight, of washing-active oxygen are present in the washing agent.

2. The storage-stable washing agent as claimed in claim 1, wherein the crystalline layered silicate corresponds to the δ-modification of Na₂Si₂O₅.

3. The storage-stable washing agent as claimed in claim 1 or 2, wherein the crystalline layered silicate has a particle diameter from 0.01 to 1,000 µm, in particular from 1 to 20 µm.

4. The storage-stable washing agent as claimed in claim 1 to 3, wherein the crystalline layered silicate has an ion exchange capacity from 400 to 1,200 mmol of Na⁺/100 g of dry matter.

5. The storage-stable washing agent as claimed in one of claims 1 to 4, which contains inorganic and/or organic phosphates, borates, citrates, gluconates, nitrilotriacetic acid (NTA) and/or iminodiacetates as additional builders in quantities of up to 20% by weight.

6. The storage-stable washing agent as claimed in one of claims 1 to 5, which is composed of agglomerate particles having a particle size in the range from 0.25 to 2.5 mm and has been obtained by means of a spray-mist mixing process.

## Claims (Claims for the following Contracting State(s): ES)

1. A process for the preparation of a storage-stabilized washing agent by mixing 10 to 50% by weight of a crystalline sodium layered silicate of the formula NaMSi₂O₅, where M is Na or H, 2 to 20% by weight of detergents and conventional washing auxiliaries including fillers and a bleach, wherein the bleach is sodium percarbonate and the quantity of bleach is such that 0.5 to 4% by weight, in particular 1.0 to 2.5% by weight, of washing-active oxygen are present in the washing agent.

2. The process as claimed in claim 1, wherein a crystalline layered silicate of the δ-modification of Na₂Si₂O₅ is mixed in.

3. The process as claimed in claim 1 or 2, wherein a crystalline layered silicate having particle diameters from 0.01 to 1,000 m, in particular from 1 to 20 m, is mixed in.

4. The process as claimed in one of claims 1 to 3, wherein a crystalline layered silicate having an ion exchange capacity from 400 to 1,200 mmol of Na⁺/100 g of dry matter is mixed in.

5. The process as claimed in one of claims 1 to 4, wherein inorganic and/or organic phosphates, borates, citrates, gluconates, nitrilotriacetic acid (NTA) and/or iminodiacetates are mixed in as additional builders in quantities of up to 20% by weight.

6. The process as claimed in claim 1, wherein the washing agent formulation is processed in a spray-mist mixing process with the formation of agglomerate particles having a particle size in the range from 0.25 to 2.5 mm.

## Revendications (Revendications pour l'(les) Etat(s) contractant(s) suivant(s): BE, CH, DE, FR, GB, IT)

1. Agent de lavage stable au stockage contenant 10 à 50 % en masse de silicate feuilleté de sodium cristallin de formule NaMSi₂O₅, dans laquelle M = Na ou H, 2 à 20 % en masse de détergents et d'adjuvants de lavage courants y compris des charges ainsi qu'un agent de blanchiment, caractérisé en ce que l'agent de blanchiment est le percarbonate de sodium et la quantité d'agent de blanchiment est telle qu'il y a 0,5 à 4 % en masse, en particulier 1,0 à 2,5 % en masse, d'oxygène actif pour le lavage dans l'agent de lavage.

2. Agent de lavage stable au stockage selon la revendication 1, caractérisé en ce que le silicate feuilleté cristallin correspond à la modification δ du Na₂Si₂O₅.

3. Agent de lavage stable au stockage selon la revendication 1 ou 2, caractérisé en ce que le silicate feuilleté cristallin a un diamètre de particule de 0,01 à 1 000 µm, en particulier de 1 à 20 µm.

4. Agent de lavage stable au stockage selon les revendications 1 à 3, caractérisé en ce que le silicate feuilleté cristallin a une capacité d'échange d'ions de 400 à 1 200 mmol de Na⁺/100 g de substance anhydre.

5. Agent de lavage stable au stockage selon l'une des revendications 1 à 4, caractérisé en ce qu'il contient des phosphates, borates, citrates, gluconates inorganiques et/ou organiques, de l'acide nitrilotriacétique (NTA) et/ou des iminodiacétates comme adjuvants actifs supplémentaires en des quantités pouvant atteindre 20 % en masse.

6. Agent de lavage stable au stockage selon l'une des revendications 1 à 5, caractérisé en ce qu'il consiste en particules d'agglomérat ayant une taille de particule dans le domaine de 0,25 à 2,5 mm et en ce qu'il a été obtenu par un processus de mélange au brouillard.

## Revendications (Revendications pour l'(les) Etat(s) contractant(s) suivant(s): ES)

1. Procédé de production d'un agent de lavage stabilisé au stockage par mélange de 10 à 50 % en masse de silicate feuilleté de sodium cristallin de formule NaMSi₂O₅, dans laquelle M = Na ou H, 2 à 20 % en masse de détergents et d'adjuvants de lavage courants y compris des charges ainsi qu'un agent de blanchiment, caractérisé en ce que l'agent de blanchiment est le percarbonate de sodium et la quantité d'agent de blanchiment est telle qu'il y a 0,5 à 4 % en masse, en particulier 1,0 à 2,5 % en masse, d'oxygène actif pour le lavage dans l'agent de lavage.

2. Procédé selon la revendication 1, caractérisé en ce qu'un silicate feuilleté cristallin de la modification δ du Na₂Si₂O₅ est incorporé.

3. Procédé selon la revendication 1 ou 2, caractérisé en ce qu'un silicate feuilleté cristallin ayant des diamètres de particule de 0,01 à 1 000 µm, en particulier de 1 à 20 µm, est incorporé.

4. Procédé selon l'une des revendications 1 à 3, caractérisé en ce qu'un silicate feuilleté cristallin ayant une capacité d'échange d'ions de 400 à 1 200 mmol de Na⁺/100 g de substance anhydre est incorporé.

5. Procédé selon l'une des revendications 1 à 4, caractérisé en ce que des phosphates, borates, citrates, gluconates inorganiques et/ou organiques, de l'acide nitrilotriacétique (NTA) et/ou des iminodiacétates sont incorporés en tant qu'adjuvants actifs supplémentaires en des quantités pouvant atteindre 20 % en masse.

6. Procédé selon la revendication 1, caractérisé en ce que la formulation d'agent de lavage est mise en oeuvre dans un processus de mélange au brouillard avec formation de particules d'agglomérat ayant une taille de particule dans le domaine de 0,25 à 2,5 mm.
